# EUROPÄISCHE PATENTSCHRIFT

(11) **EP 1 748 160 B1**
(45) Veröffentlichungstag und Bekanntmachung des Hinweises auf die Patenterteilung: **23.01.2008**
(21) Anmeldenummer: 06013565.4
(22) Anmeldetag: 30.06.2006
(51) Int. Cl.: F01L 13/00

(54) **Variabler Ventiltrieb für Verbrennungskraftmaschinen**
Variable valve driving gear for internal combustion engines
Commande de soupape variable pour moteur à combustion interne

(30) Priorität: 28.07.2005 DE 102005035315
(43) Veröffentlichungstag der Anmeldung: 31.01.2007
(73) Patentinhaber: IAV GmbH Ingenieurgesellschaft Auto und Verkehr, 10587 Berlin (DE)
(72) Erfinder: Meyer, Markus, 09456 Mildenau (DE); Werler, Andreas, 08056 Zwickau (DE); Wutzler, Jörg, 08064 Zwickau (DE)

(56) Entgegenhaltungen:
- EP-A2- 1 350 928
- WO-A-02/35067
- WO-A-03/008772
- WO-A-03/095805
- DE-A1- 10 061 618
- DE-A1- 10 123 186
- DE-A1- 10 306 907

## Beschreibung

Die Erfindung betrifft einen variablen Ventiltrieb für Verbrennungskraftmaschinen mit den im Oberbegriff des Patentanspruches 1 genannten Merkmalen.

Vorbekannt ist aus der Schrift DE 100 61 618 B4 eine Einrichtung zur variablen Betätigung von Ventilen mittels Nocken. Diese ist in einem Zylinderkopf mit einer ortsfest gelagerten Nockenwelle, mit durch Federkraft schließenden Ventilen und zusammen mit jeweils einer jedem der Ventile zugeordneten, lagefest im Zylinderkopf geführten Hubübertragungsanordnung angeordnet. Ein zur Ventilhubeinstellung verstellbares Element ist im Zylinderkopf ortsfest, jedoch schwenkbar gelagert angeordnet. Es weist in einer axialen Ebene nacheinander verlaufend je eine Stützkurve und eine Steuerkurve auf. Ein Zwischenglied ist an dem in seiner Stellung veränderlichen Element sowohl an dessen Stütz- als auch an dessen Steuerkurve unter Kraftschluss prismatisch abgestützt und während der Hubbewegung schwenkend und dabei auf den beiden Kurven gleitend geführt. Weiterhin steht das Zwischenglied mit einem der Nocken der Nockenwelle sowie einer Hubübertragungsanordnung für ein Ventil im Eingriff. Die Steuerkurve bestimmt in Abhängigkeit von der Schwenkstellung des veränderlichen Elementes während des Hubes des Nockens die Bewegungsbahn des Zwischengliedes und damit die Größe des von der Hubübertragungsanordnung am Ventil bewirkten Hubes.

Die konstruktive Gestaltung dieser Ausführung ist eingeschränkt, weil die Stützkurve und die Steuerkurve an dem in seiner Stellung veränderlichen Element nacheinander verlaufend angeordnet sind und dadurch ein bestimmter Abstand der beiden prismatischen Eingriffslinien an der Stützkurve und der Steuerkurve sowie dem Zwischenglied notwendig ist.

Weiterhin vorbekannt aus der DE 100 31 783 A1 ist ein variabler Ventiltrieb für Verbrennungsmotoren mit einer indirekt von einem Nocken über einen am Zylinderkopf direkt oder indirekt schwenkbar gelagerten Schwing- oder Kipphebel bewegten Ventilanordnung, die ein oder mehrere unter Einwirkung einer Feder schließende Ventile aufweist. Der Schwing- oder Kipphebel steht mit einem schwingbeweglich geführten Zwischenhebel im Eingriff, wobei dieser Zwischenhebel weiterhin einerseits mit dem Nocken einer Nockenwelle und andererseits mit einer Steuerkurve eines am Zylinderkopf direkt oder indirekt drehbar gelagerten Stützkörpers gleitend oder wälzend im Eingriff steht. Der Stützkörper bestimmt mit seiner Stellung und dem damit wirksamen Bereich einer Steuerkurve die Größe des Ventilhubes, wobei mittels einer geeigneten Steuerung und eines entsprechenden Aktuators die Winkeistellung des Stützkörpers eingestellt werden kann.

Nachteilig hierbei ist der komplizierte und aufwendige Aufbau des Verstellmechanismus zur Hubveränderung des Ventilöffnungsbereiches. Außerdem kann mit dem beschriebenen Stand der Technik keine gleichzeitige Verstellung des Ventilhubs und des Ventilöffnungsbereiches durchgeführt werden.

In der nicht vorveröffentlichten Anmeldung DE 10 2004 010 418.2 ist ein variabler Ventiltrieb mit einstellbarem Ventilhub beschrieben, bei dem bei einer Verstellung in Richtung zu geringerem Hub automatisch eine Vorverlagerung des Ventilöffnungsbereiches erfolgt. Dabei steht einerseits ein Zwischenhebel über eine am Zwischenhebel angeordnete Rolle mit einem ein Ventil betätigenden Schwenkhebel und einer an einem schwenkbaren Stützkörper angeordneten Stützkurve und andererseits über eine am Zwischenhebel angeordnete Rolle mit der Nockenkontur der Nockenwelle in Wirkverbindung. An dem Zwischenhebel ist schwenkbar eine Führungsschwinge angeordnet, die an einem mit dem Stützkörper gekoppelten Stellarm gelenkig angeordnet ist.

Nachteilig hierbei ist ein ungünstiger Krafteintrag in den Ventiltrieb, der durch das Verschieben des Zwischenhebels durch die Nockenkontur verursacht wird. Außerdem benötigt diese Lösung einen verhältnismäßig großen Bauraum.

Der Erfindung liegt die Aufgabe zugrunde, einen variablen Ventiltrieb für eine Brennkraftmaschine zu schaffen, bei dem bei Reduzierung der auftretenden Kräfte und des benötigten Bauraumes ein Verstellen des Ventilöffnungs- und/oder Ventilschließwinkels in Richtung früh oder spät erfolgt, wobei gleichzeitig ein Verstellen der Ventilhubhöhe erfolgen kann.

Diese Aufgabe wird erfindungsgemäß durch die kennzeichnenden Merkmale des Patentanspruches 1 gelöst.

Bei einem variablen Ventiltrieb für Verbrennungskraftmaschinen, bestehend aus wenigstens einer Nockenwelle, die über Übertragungsglieder mit einem Schwenkhebel zur Betätigung der Ventile und mit einem Stützkörper zur Ventilhubverstellung in Wirkverbindung steht, ist ein Zwischenglied eines Übertragungsgliedes einerseits zweifach an dem Stützkörper und andererseits an dem Schwenkhebel abstützend verschiebbar gelagert. Dabei steht das Zwischenglied erstens über eine an dem Zwischenglied angeordnete. Stützkurve mit einer am Stützkörper angeordneten Stützfläche und zweitens mit der Steuerkurve des Stützkörpers und drittens über eine an dem Zwischenglied angeordnete Außenkonturfläche mit dem Schwenkhebel in Eingriff. Weiterhin steht das Zwischenglied indirekt über eine an einer Schwinge angeordneten Rolle mit dem Nocken der Nockenwelle in Wirkverbindung, wobei die schwenkbare Schwinge über einen daran angeordneten Hebel gelenkig mit dem Zwischenglied verbunden ist.

Zur Ventilhubverstellung und/oder zur Verstellung des Ventilöffnungs- und/oder -schließwinkels ist die Schwinge gelenkig an dem verschwenkbaren Stützkörper angeordnet. Eine Variante zur Ventilhubverstellung und/oder zur Verstellung des Ventilöffnungs- und/oder -schließwinkels sieht vor, den Stützkörper fest am Zylinderkopf anzuordnen und die nunmehr nicht mehr mit dem Stützkörper verbundene Schwinge mit einer Verstelleinrichtung zum Verschwenken der Schwinge zu versehen.

Der Vorteil der erfindungsgemäßen Vorrichtung besteht in einer kompakten Bauweise, die es ermöglicht, die Bauteile wie Nockenwelle, Stützkörper, Schwenkhebel und Übertragungsglieder auf engsten Raum zu konzentrieren.

Ein weiterer wesentlicher Vorteil der erfindungsgemäßen Lösung besteht darin, dass der Kraftübertragungspunkt von dem Zwischenglied auf den Stützkörper immer zwischen dem Anlagepunkt der Stützkurve des Zwischengliedes an dem Zapfen des Stützkörpers und dem Anlagepunkt der an dem Zwischenglied angeordneten Rolle und der Steuerkurve des Stützkörpers liegt. Dadurch wird erreicht, dass das Zwischenglied ständig an den Stützkörper gepresst wird. Ein mögliches Herausschwenken des Zwischengliedes aus der Vorrichtung wird dadurch vermieden. Gleichzeitig werden durch diese Anordnung die zu übertragenden Kräfte minimiert.

Durch die Kopplung des Zwischengliedes mit dem verschwenkbaren Stützkörper über eine Schwinge bzw. durch Anordnung einer Verstelleinrichtung an der Schwinge bei einem fest am Zylinderkopf angeordneten Stützkörper in Verbindung mit einem an der Schwinge gelenkig daran angeordneten Hebel erfolgt bei einer Hubverstellung des Ventils eine automatische Verlagerung des Ventilschließwinkels. Die Steuerkurve am Stützkörper, welche die Ventilöffnung mitbestimmt, kann dabei so ausgelegt sein, dass durch das Verlagern der Steuerkurve und des mit dem Stützkörper gekoppelten Zwischengliedes gleichzeitig eine Veränderung der Hubhöhe und der Lage des Ventilöffnungs- und/oder -schließwinkels erfolgt.

Ein weiterer Vorteil der erfindungsgemäßen Lösung ist, dass durch die Gestaltung der Steuerkurve und der Stützkurve und der Außenkonturfläche des Zwischengliedes in Verbindung mit der Verstellung des Zwischengliedes durch die verschwenkbare Schwinge der Ventilöffnungswinkel nahezu konstant gehalten werden kann, während der Schließwinkel zwischen früh und spät verstellbar ist. Die Hubhöhe der Ventilerhebungskurve ist dabei ebenfalls veränderbar, wobei die Minimierung des Ventilhubes gering gehalten werden kann. Dies ist insbesondere für die Anwendung des erfindungsgemäßen Ventiltriebs für ein Einlassventil vorteilhaft. In einer Anwendung als Trieb für ein Auslassventil ist es beispielsweise vorteilhaft, den Schließwinkel des Auslassventils nahezu konstant zu lassen, während der Öffnungswinkel des Auslassventils nach früh oder spät verstellt wird. Hierbei kann ebenfalls eine Variation des Ventilhubs erfolgen.

Weitere vorteilhafte Ausgestaltungen sind in den Unteransprüchen beschrieben, sie werden in der Beschreibung zusammen mit ihren Wirkungen erläutert.

Anhand von Zeichnungen wird die Erfindung nachfolgend an Ausführungsbeispielen näher beschrieben. In den dazugehörigen Zeichnungen zeigen:
- Fig. 1:: eine schematische Darstellung des erfindungsgemäßen Ventiltriebes bei einer maximalen Hubeinstellung und bei einem geschlossenen Ventil,
- Fig. 2:: eine schematische Darstellung des erfindungsgemäßen Ventiltriebes bei einer maximalen Hubeinstellung und bei einem vollständig geöffneten Ventil und
- Fig. 3:: eine schematische Darstellung des erfindungsgemäßen Ventiltriebes bei einer minimalen Hubeinstellung und bei einem geöffneten Ventil,
- Fig. 4:: eine Variante des erfindungsgemäßen Ventiltriebes bei einer maximalen Hubeinstellung und bei einem geschlossenen Ventil und
- Fig. 5:: eine schematische Darstellung des erfindungsgemäßen Ventiltriebes bei einer maximalen Hubeinstellung und bei einem vollständig geöffneten Ventil gemäß Figur 4.

Der erfindungsgemäße variable Ventiltrieb für Verbrennungskraftmaschinen wird erläutert am Beispiel eines Einlassventils. Die erfindungsgemäße Lösung ist auch einsetzbar für die Auslassventile einer Brennkraftmaschine. Der Ventiltrieb weist eine Nockenwelle 1 mit einem Nocken 2 auf, der unter Zwischenschaltung eines Übertragungsmechanismus einen Schwenkhebel 14 und damit ein Ventil 17 bewegt, welches mittels Federkraft verschließbar ist und geschlossen gehalten wird. Von dem Ventil 17 ist nur das Schaftende dargestellt, welches an einem im Schwenkhebel 14 angeordneten Spielausgleichselement 16 anliegt. Der Schwenkhebel 14 ist auf einer im Zylinderkopf geführten Achse unter Zwischenschaltung einer Exzenterbüchse 19 gelagert. Die schwenkbare Exzenterbüchse 19 dient zur zusätzlichen Anpassung der Schwenkhebelposition im Zusammenwirken mit dem Spielausgleichselement 16.

Der verlagerbare Übertragungsmechanismus besteht im Wesentlichen aus einem Zwischenglied 9 und einem am Zwischenglied 9 gelenkig angeordneten Hebel 10, der über eine daran gelenkig angeordnete verschwenkbare Schwinge 3. An der Schwinge 3 ist eine Rolle 4 angeordnet, die in Wirkverbindung mit der Kontur des Nockens 2 der Nockenwelle 1 steht.

Das Verschwenken der Schwinge 3 erfolgt erfindungsgemäß auf zwei verschiedene Arten. Entsprechend einer ersten Ausführungsvariante ist ein Stützkörper 5 schwenkbar um die Schwenkachse 18 an dem Zylinderkopf angeordnet und, wie in Figur 1 bis 3 dargestellt, mit der Schwinge 3 verbunden. Beim Verschwenken des Stützkörpers 5 durch eine Exzenterverstellung 7 wird gleichzeitig die Schwinge 3 verschwenkt, wodurch eine Verlagerung des Zwischengliedes 9 am Stützkörper 5 zur Ventilhubverstellung und/oder zur Verstellung des Ventilöffnungs- und/oder -schließwinkels erfolgt.

Eine Variante der erfindungsgemäßen Lösung sieht vor, den Stützkörper 5, wie in Figur 4 und 5 dargestellt, fest am Zylinderkopf anzuordnen. Die Schwinge 3 ist dabei nicht mehr mit dem Stützkörper verbunden. Das Verschwenken der Schwinge 3 und damit eine Verlagerung des Zwischengliedes 9 am Stützkörper 5 zur Ventilhubverstellung und/oder zur Verstellung des Ventilöffnungs- und/oder -schließwinkels erfolgt durch eine Verstelleinrichtung 20, die an der Schwinge 3 angeordnet ist. Die Verstellvorrichtung 20 ist dabei vorzugsweise eine Exzenterverstellung.

Bei beiden Varianten ist das Zwischenglied 9 einerseits an den Stützkörper 5 und andererseits am Schwenkhebel 14 abstützend gelagert. Die Lagerung des Zwischengliedes 9 am Stützkörper 5 erfolgt dabei zum einen an einer am Stützkörper 5 angeordneten Stützfläche und zum anderen an einer am Stützkörper 5 angeordneten Steuerkurve 11. Die am Stützkörper 5 angeordnete Stützfläche ist dabei vorzugsweise die Außenfläche eines am Stützkörpers 5 angeordneten Zapfens 6, an der sich die am Zwischenglied 9 angeordnete Stützkurve 13 abstützt. Gemäß der Variante eins, bei der der Stützkörper 5 verschwenkbar ist und die Schwinge 3 am Stützkörper 5 angeordnet ist, ist der Zapfen 6 um die Schwenkachse 18 des Stützkörpers 5 angeordnet.

Am Zwischenglied 9 ist eine Rolle 8 angeordnet, die mit der am Stützkörper 5 angeordneten Steuerkurve 11 in Verbindung steht. Über eine am Zwischenglied 9 angeordnete Außenkonturfläche 12 stützt sich das Zwischenglied 9 auf einer am Schwenkhebel 14 angeordneten Rolle 15 ab. Durch die nicht dargestellte Ventilfeder wird der Schwenkhebel 14 entgegen der Uhrzeigerrichtung verschwenkt und damit das Zwischenglied 9 über die Rolle 15 gegen den Stützkörper 5 gedrückt. Damit ist das Zwischenglied 9 sicher zwischen dem Stützkörper 5 und dem Schwenkhebel 14 gelagert und wird entsprechend dem Eingriff der Kontur des Nockens 2 entlang der Steuerkurve 11 des Stützkörpers 5 verlagert.

Die Wirkungsweise der erfindungsgemäßen Lösung ist folgende:

Die in Figur 1 dargestellte erste Variante der erfindungsgemäßen Lösung zeigt ein geschlossenes Ventil 17 bei einem maximal eingestellten Ventilhub. Dabei hat die Exzenterverstellung 7 den Stützkörper 5 um die Schwenkachse 18 entgegen der Uhrzeigerrichtung in die dargestellte Lage verschwenkt und die Rolle 4 der Schwinge 3 steht mit dem Grundkreis des Nockens 2 im Eingriff. Zum Öffnen des Ventils wird der in Figur 1 dargestellte Nocken 2 in Uhrzeigerrichtung gedreht. Durch Drehen der Nockenwelle 1, wie in Figur 2 dargestellt, wird die Rolle 4 durch den Nocken 2 verdrängt, wodurch die Schwinge 3 um ihren Anlenkpunkt am Stützkörper 5 im Uhrzeigersinn verschwenkt wird. Durch das Verschwenken der Schwinge 3 wird das über den Hebel 10 mit der Schwinge 3 gelenkig verbundene Zwischenglied 9 über die Rolle 8 entlang der Steuerkurve 11 des Stützkörpers 5 verlagert. Bei dieser Verlagerung gleitet die Stützkurve 13 des Zwischengliedes an der Oberfläche des Zapfens 6 entlang. Gleichzeitig drückt die Außenkonturfläche 12 des Zwischengliedes 9 beim Gleiten über die Rolle 15 den Schwenkhebel 14 nach unten, wobei das Ventil 17 verlagert wird und den Einlasskanal freigibt. Aufgrund der Stellung und der Gestaltung der am Stützkörper 5 angeordneten Steuerkurve 11 werden beim Gleiten der Rolle 8 des Zwischengliedes 9 an der Steuerkurve 11 unterschiedliche Hubverstellungen des Ventils 17 erzielt. In Figur 2 ist ein vollständig geöffnetes Ventil 17 bei einer maximalen Hubeinstellung dargestellt.

In Figur 3 ist ein geöffnetes Ventil 17 bei einem minimalen eingestellten Ventilhub dargestellt. Durch Verstellen der Exzenterverstellung 7 wird der in Figur 1 und 2 dargestellte Stützkörper 5 in Uhrzeigerrichtung um die Schwenkachse 18 verschwenkt. Damit ändert sich auch die Lage der Steuerkurve 11 und die Lage des daran in Eingriff stehenden Zwischengliedes 9, so dass bei einem vollständigen Eingriff des Nockens 2 auf die Rolle 4 der Schwenkhebel 14 nur um einen minimalen Betrag verschwenkt wird. Durch die Kopplung des Zwischengliedes 9 mit dem Stützkörper 5 über die Schwinge 3 und dem Hebel 10 wird beim Verschwenken des Stützkörpers 5 das Zwischenglied 9 ebenfalls so verlagert, dass bei einer variabel eingestellten Ventilhubhöhe gleichzeitig der Ventilöffnungs- und/oder -schließwinkel verstellt werden können.

In Figur 4 und 5 ist, wie oben beschrieben, eine Variante der erfindungsgemäßen Lösung dargestellt. Dabei sind gleiche Bauteile mit den selben Bezugszeichen versehen. Beim Öffnen und Schließen des Ventils 17 wird, analog wie zu den Figuren 1 bis 3 beschrieben, durch den Nocken 2 und über die Schwinge 3 und den Hebel 10 das Zwischenglied 9 entlang der Steuerkurve 11 des Stützkörpers 5 verlagert. Der Stützkörper 5 ist aber fest mit dem Zylinderkopf verbunden. Die Einstellung von unterschiedlichen Ventilhüben und/oder die Verstellung des Ventilöffnungs- und/oder - schließwinkels erfolgt durch die Exzenterverstellung der an der Schwinge 3 angeordneten Verstelleinrichtung 20. Durch die Exzenterverstellung der Verstelleinrichtung 20 wird die Schwinge 3 verlagert und somit über den an der Schwinge 3 angelenkten Hebel 10 die Lage des Zwischenglied 9 an der Steuerkurve 11 des Stützkörpers 5 verändert. Entsprechend Figur 4 ist das Ventil 17 geschlossen, während gemäß Figur 5 das Ventil 17 geöffnet ist.

### Aufstellung der verwendeten Bezugszeichen

- 1: Nockenwelle
- 2: Nocken
- 3: Schwinge
- 4: Rolle
- 5: Stützkörper
- 6: Zapfen
- 7: Exzenterverstellung
- 8: Rolle
- 9: Zwischenglied
- 10: Hebel
- 11: Steuerkurve
- 12: Außenkonturfläche
- 13: Stützkurve
- 14: Schwenkhebel
- 15: Rolle
- 16: Spielausgleichselement
- 17: Ventil
- 18: Schwenkachse
- 19: Exzenterbüchse
- 20: Verstelleinrichtung

## Patentansprüche

1. Variabler Ventiltrieb für Verbrennungskraftmaschinen mit wenigstens einer Nockenwelle (1) und im Zylinderkopf angeordnetem Schwenkhebel (14), der in Wirkverbindung mit einem durch Federkraft schließenden Ventil (17) steht, mit folgender Bauart:
- ein am Zylinderkopf angeordneter Stützkörper (5) weist eine Steuerkurve (11) zur Ventilhubeinstellung auf,
- ein Zwischenglied (9) ist zwischen dem Stützkörper (5) und dem Schwenkhebel (14) geführt angeordnet, wobei
- das Zwischenglied (9) erstens über eine an dem Zwischenglied (9) angeordnete Stützkurve (13) mit einer am Stützkörper (5) angeordneten Stützfläche, zweitens mit der Steuerkurve (11) des Stützkörpers (5) und drittens über eine an dem Zwischenglied (9) angeordnete Außenkonturfläche (12) mit dem Schwenkhebel (14) in Eingriff steht und über einen Nocken (2) der Nockenwelle (1) verlagerbar ist,
**dadurch gekennzeichnet, dass**
der Nocken (2) über eine verschwenkbare Schwinge (3) und über einen gelenkig zwischen dem Zwischenglied (9) und der Schwinge (3) angeordneten Hebel (10) in Wirkverbindung mit dem Zwischenglied (9) steht.

2. Variabler Ventiltrieb nach Anspruch 1,
**dadurch gekennzeichnet, dass**
die am Stützkörper (5) angeordnete Stützfläche durch einen am Stützkörper (5) angeordneten Zapfen (6) gebildet wird, an dem das Zwischenglied (9) über die Stützkurve (13) abstützend gelagert ist.

3. Variabler Ventiltrieb nach Anspruch 1 und 2,
**dadurch gekennzeichnet, dass**
das Zwischenglied (9) über eine am Zwischenglied (9) angeordnete Rolle (8) mit der Steuerkurve (11) des Stützkörpers (5) in Eingriff steht.

4. Variabler Ventiltrieb nach Anspruch 1 bis 3,
**dadurch gekennzeichnet, dass**
an der Schwinge (3) eine Rolle (4) angeordnet ist, die in Wirkverbindung mit der Kontur des Nockens (2) steht.

5. Variabler Ventiltrieb nach Anspruch 1 bis 4,
**dadurch gekennzeichnet, dass**
die Außenkonturfläche (12) des Zwischengliedes (9) über eine am Schwenkhebel (14) angeordnete Rolle (15) mit dem Schwenkhebel (14) in Wirkverbindung steht.

6. Variabler Ventiltrieb nach Anspruch 1 bis 5,
**dadurch gekennzeichnet, dass**
die Schwinge (3) gelenkig an dem um die Schwenkachse (18) schwenkbar am Zylinderkopf angeordneten Stützkörper (5) angeordnet ist.

7. Variabler Ventiltrieb nach Anspruch 1 bis 6,
**dadurch gekennzeichnet, dass**
der Zapfen (6) in der Schwenkachse (18) am Stützkörper (5) angeordnet ist.

8. Variabler Ventiltrieb nach Anspruch 1 bis 7,
**dadurch gekennzeichnet, dass**
zum Verschwenken des Stützkörpers (5) um die Schwenkachse (18) eine auf den Stützkörper (5) wirkende Exzenterverstellung (7) angeordnet ist.

9. Variabler Ventiltrieb nach Anspruch 1 bis 5,
**dadurch gekennzeichnet, dass**
der Stützkörper (5) fest am Zylinderkopf angeordnet ist und die Schwinge (3) zur Ventilhubverstellung und/oder zur Verstellung des Ventilöffnungs- und/oder -schließwinkels mit einer Verstelleinrichtung (20) zum Verschwenken der Schwinge (3) versehen ist.

10. Variabler Ventiltrieb nach Anspruch 9,
**dadurch gekennzeichnet, dass**
die Verstelleinrichtung (20) eine Exzenterverstellung ist.

## Claims

1. Variable valve gear for internal combustion engines, comprising at least one camshaft (1) and a rocking lever (14) which is disposed in the cylinder head and is operatively connected to a valve (17) that closes by spring force, having the following construction:
- a supporting body (5) disposed on the cylinder head has a control curve (11) for setting of the valve stroke,
- an intermediate member (9) is disposed in guided arrangement between the supporting body (5) and the rocking lever (14),
- the intermediate member (9) is engaged firstly, via a supporting curve (13) disposed on the intermediate member (9), with a supporting surface disposed on the supporting body (5), secondly with the control curve (11) of the supporting body (5), and thirdly, via an outer contour surface (12) disposed on the intermediate member (9), with the rocking lever (14), and can be displaced by means of a cam (2) of the camshaft (1),
**characterized in that** the cam (2) is operatively connected, by a pivotable rocker arm (3) and by a lever (10) articulately disposed between the intermediate member (9) and the rocker arm (3), to the intermediate member (9).

2. Variable valve gear according to Claim 1, **characterized in that** the supporting surface disposed on the supporting body (5) is formed by a journal (6) which is disposed on the supporting body (5) and on which the intermediate member (9) is mounted supportively by means of the supporting curve (13).

3. Variable valve gear according to Claim 1 and 2, **characterized in that** the intermediate member (9) is engaged, via a roller (8) disposed on the intermediate member (9), with the control curve (11) of the supporting body (5).

4. Variable valve gear according to Claims 1 to 3, **characterized in that** on the rocker arm (3) there is disposed a roller (4), which is operatively connected to the contour of the cam (2).

5. Variable valve gear according to Claims 1 to 4, **characterized in that** the outer contour surface (12) of the intermediate member (9) is operatively connected to the rocking lever (14) by a roller (15) disposed on the rocking lever (14).

6. Variable valve gear according to Claims 1 to 5, **characterized in that** the rocker arm (3) is articulately disposed on the supporting body (5) disposed on the cylinder head pivotably about the pivot axis (18).

7. Variable valve gear according to Claims 1 to 6, **characterized in that** the journal (6) is disposed in the pivot axle (18) on the supporting body (5).

8. Variable valve gear according to Claims 1 to 7, **characterized in that**, for the pivoting of the supporting body (5) about the pivot axle (18), there is provided an eccentric adjuster (7) which acts upon the supporting body (5).

9. Variable valve gear according to Claims 1 to 5, **characterized in that** the supporting body (5) is fixedly disposed on the cylinder head, and the rocker arm (3) for the adjustment of the valve stroke and/or for the adjustment of the valve opening and/or closing angle is provided with an adjusting device (20) for the pivoting of the rocker arm (3).

10. Variable valve gear according to Claim 9, **characterized in that** the adjusting device (20) is an eccentric adjuster.

## Revendications

1. Commande de soupape variable pour moteurs à combustion interne, comprenant au moins un arbre à cames (1) et un levier pivotant (14) disposé dans la culasse, qui est en liaison coopérante avec une soupape (17) se fermant sous l'effet de la force d'un ressort, ayant la construction suivante :
- un corps de support (5) disposé sur la culasse présente une courbe de commande (11) pour l'ajustement de la course de la soupape,
- un organe intermédiaire (9) est disposé de manière guidée entre le corps de support (5) et le levier pivotant (14),
- l'organe intermédiaire (9) étant en prise premièrement par le biais d'une courbe de support (13) disposée sur l'organe intermédiaire (9), avec une surface de support disposée sur le corps de support (5), et deuxièmement avec la courbe de commande (11) du corps de support (5) et troisièmement par le biais d'une surface de contour extérieur (12) disposée sur l'organe intermédiaire (9), avec le levier pivotant (14), et pouvant être déplacé par le biais d'une came (2) de l'arbre à cames (1),
**caractérisée en ce que**
la came (2) est en liaison coopérante avec l'organe intermédiaire (9) par le biais d'une bielle oscillante pivotante (3) et par le biais d'un levier (10) disposé de manière articulée entre l'organe intermédiaire (9) et la bielle oscillante (3).

2. Commande de soupape variable selon la revendication 1,
**caractérisée en ce que**
la surface de support disposée sur le corps de support (5) est formée par un tourillon (6) disposé sur le corps de support (5), sur lequel l'organe intermédiaire (9) est monté en s'appuyant sur la courbe de support (13).

3. Commande de soupape variable selon les revendications 1 et 2,
**caractérisée en ce que**
l'organe intermédiaire (9) est en prise par le biais d'un rouleau (8) disposé sur l'organe intermédiaire (9) avec la courbe de commande (11) du corps de support (5).

4. Commande de soupape variable selon les revendications 1 à 3,
**caractérisée en ce que**
un rouleau (4) est disposé sur la bielle oscillante (3), lequel est en liaison coopérante avec le contour de la came (2).

5. Commande de soupape variable selon les revendications 1 à 4,
**caractérisée en ce que**
la surface de contour extérieur (12) de l'organe intermédiaire (9) est en liaison coopérante avec le levier pivotant (14) par le biais d'un rouleau (15) disposé sur le levier pivotant (14).

6. Commande de soupape variable selon les revendications 1 à 5,
**caractérisée en ce que**
la bielle oscillante (3) est disposée de manière articulée sur le corps de support (5) disposé sur la culasse de manière à pouvoir pivoter autour de l'axe de pivotement (18).

7. Commande de soupape variable selon les revendications 1 à 6,
**caractérisée en ce que**
le tourillon (6) est disposé dans l'axe de pivotement (18) sur le corps de support (5).

8. Commande de soupape variable selon les revendications 1 à 7,
**caractérisée en ce que**
pour faire pivoter le corps de support (5) autour de l'axe de pivotement (18), on prévoit un réglage excentré (7) agissant sur le corps de support (5).

9. Commande de soupape variable selon les revendications 1 à 5,
**caractérisée en ce que**
le corps de support (5) est disposé fixement sur la culasse et la bielle oscillante (3) est munie d'un dispositif de réglage (20) pour faire pivoter la bielle oscillante (3) pour le réglage de la course de la soupape et/ou pour le réglage de l'angle d'ouverture et/ou de fermeture de la soupape.

10. Commande de soupape variable selon la revendication 9,
**caractérisée en ce que**
le dispositif de réglage (20) est un réglage excentré.
